# EUROPÄISCHE PATENTSCHRIFT

(11) **EP 0 826 941 B1**
(45) Veröffentlichungstag und Bekanntmachung des Hinweises auf die Patenterteilung: **12.12.2001**
(21) Anmeldenummer: 97113381.4
(22) Anmeldetag: 02.08.1997
(51) Int. Cl.: F28D 1/03

(54) **Rohrblock-Wärmeübertrager**
Tubular heat exchange core
Bloc d'échange de chaleur tubulaire

(30) Priorität: 31.08.1996 DE 19635457
(43) Veröffentlichungstag der Anmeldung: 04.03.1998
(73) Patentinhaber: Behr GmbH & Co., 70469 Stuttgart (DE)
(72) Erfinder: Schwarz, Gebhard, 70499 Stuttgart (DE)
(74) Vertreter: Patentanwälte Ruff, Wilhelm, Beier, Dauster & Partner

(56) Entgegenhaltungen:
- DE-A- 3 824 074
- DE-A- 4 401 859
- DE-C- 3 810 131
- US-A- 4 274 482

## Beschreibung

Die Erfindung bezieht sich auf einen Rohrblock-Wärmeübertrager nach dem Oberbegriff des Anspruchs 1. Derartige Wärmeübertrager werden beispielsweise in Flachrohrbauweise als Öl/Luft-Kühler oder als Wasser/Luft-Kühler in Kraftfahrzeugen verwendet. In diesem Anwendungsfall strömt die zu kühlende Flüssigkeit von einem als Verteilerkanal fungierenden Anschlußkanal auf einer Rohrblockquerseite durch die Rohre hindurch zu einem als Sammelkanal fungierenden Anschlußkanal auf der anderen Rohrblockquerseite und wird von zwischen den Rohren hindurchgeblasener Luft gekühlt. Zur Verbesserung der Wärmeübertragung ist meist eine Rippenstruktur in die Zwischenräume zwischen den Rohren eingebracht.

Ein Rohrblock-Wärmeübertrager dieser Art ist beispielsweise in der Offenlegungsschrift EP 0 479 012 A1 beschrieben. Dort werden die Flachrohre mittels je eines Zwischenbodens oder Abstützkamms auf jeder Rohrblockquerseite auf Abstand gehalten. Die Rohre treten dabei durch Durchführungsöffnungen in den Zwischenböden bzw. den Abstützkämmen hindurch und münden endseitig offen in seitlich anschließende, kastenförmige, als Verteiler- bzw. Sammelkanal dienende Anschlußkanäle.

Ein Rohrblock Wärmeübertrager gemäß dem Oberbegriff des Anspruchs 1 is z.B. aus der DE-3 8 10 131-C bekannt.

Der Erfindung liegt als technisches Problem die Bereitstellung eines Rohrblock-Wärmeübertragers der eingangs genannten Art zugrunde, der vergleichsweise einfach herstellbar ist und wenigstens zwei voneinander getrennte Fluidkreisläufe besitzt.

Die Erfindung löst dieses Problem durch die Bereitstellung eines Rohrblock-Wärmeübertragers mit den Merkmalen des Anspruchs 1. Dieser Wärmeübertrager besitzt einen vergleichsweise einfach hergestellbaren Aufbau aus einzelnen, beabstandet nebeneinanderliegenden und endseitig abgedichteten Rohren sowie Distanzelementen, die zwischen je zwei benachbarten Rohrendbereichen eingebracht sind, um die gewünschten Zwischenräume zwischen den Rohren zu bilden. Die erforderlichen Anschlußkanäle an den Rohrblockquerseiten sind durch jeweilige Queröffnungen gebildet, die in den Endbereichen der Rohre und in den Distanzelementen mit Ausnahme der Trennungs-Distanzelemente vorgesehen sind. Durch das Anordnen eines Paares von Trennungs-Distanzelementen, die keine derartigen durchgehenden Queröffnungen besitzen und sich auf gleicher Höhe im Rohrblock gegenüberliegen, werden auf jeder Rohrblockquerseite in fertigungstechnisch einfacher Weise zwei oder mehr voneinander getrennte Anschlußkanäle gebildet. Der Rohrblock wird dadurch in aufeinanderfolgende Rohrblockabschnitte unterteilt, die von mehreren Fluiden getrennt durchströmt werden können.

Dies realisiert mit geringem Herstellungsaufwand einen mit mehreren Fluiden jeweils voneinander separiert durchströmbaren Wärmeübertrager mit kompaktem Aufbau. Ein solcher Wärmeübertrager kann beispielsweise zur gleichzeitigen Kühlung von Motoröl einerseits und Getriebeöl andererseits mittels Luft in einem Kraftfahrzeug eingesetzt werden. Dabei ist lediglich ein einziger Kühlerblock im Fahrzeug zu befestigen, der ohne weiteres als Großflächenkühler ausgelegt sein kann.

In einer Weiterbildung der Erfindung nach Anspruch 2 sind U-förmige Distanzschuhe vorgesehen, von denen jeder einen zugehörigen Rohrendbereich umgreift, wobei benachbarte Distanzschuhe kontaktierend aneinandergelegt und fest miteinander verbunden sind. Auf diese Weise sind die Distanzelemente, welche benachbarte Rohre auf Abstand halten, von je zwei miteinander verbundenen Hälften zweier aufeinanderfolgender Distanzschuhe gebildet. Die Trennungs-Distanzelemente sind dadurch realisiert, daß zugehörige, sich auf gleicher Höhe gegenüberliegende Distanzschuhhälften nicht mit einer durchgehenden Queröffnung versehen sind. Diese Wärmeübertragerkonstruktion erlaubt sehr flexibel die Einbringung der Trennungs-Distanzelemente auf beliebiger, gewünschter Höhe des Rohrblocks, so daß der Rohrblock sowohl in seiner Gesamtabmessung, insbesondere der Anzahl der verwendeten Rohre, als auch hinsichtlich seiner Aufteilung in die voneinander fluidgetrennten Rohrblockabschnitte bei der Herstellung ohne größeren Zusatzaufwand optimal auf den jeweiligen Anwendungsfall abgestimmt werden kann.

Bei einem nach Anspruch 3 weitergebildeten Wärmeübertrager sind die Trennungs-Distanzelemente auf ihren freiliegenden Außenseitenbereichen anders gestaltet als die übrigen Distanzelemente, und zwar so, daß dies von einer entsprechenden Sensorik erfaßt werden kann. Auf diese Weise ist am fertigen Rohrblock-Wärmeübertrager rasch feststellbar, wo sich Trennungs-Distanzelemente befinden.

Eine bevorzugte Ausführungsform der Erfindung ist in den Zeichnungen dargestellt und wird nachfolgend beschrieben. Hierbei zeigen:
- Fig. 1: eine schematische Seitenansicht eines als Öl/Luft-Kühler in einem Kraftfahrzeug verwendbaren, von zwei Fluiden getrennt durchströmbaren Rohrblock-Wärmeübertragers in Flachrohrbauweise,
- Fig. 2: eine perspektivische Explosionsansicht eines Distanz-schuh-Flachrohr-Elementes des Wärmeübertragers von Fig. 1 und
- Fig. 3: eine ausschnittweise Schnittansicht eines Querseitenbereichs des Wärmeübertragers von Fig. 1.

Der in Fig. 1 dargestellte Rohrblock-Wärmeübertrager beinhaltet einen Rohrblock aus mehreren, in einer Reihe in Rohrquerrichtung beabstandet nebeneinander angeordneten Flachrohren (1). In die Zwischenräume (2) zwischen den Flachrohren (1) sind in herkömmlicher Weise Wellrippen (3) angebracht, die in Fig. 1 der Übersichtlichkeit halber nur teilweise dargestellt sind. Die Wellrippen (3) dienen der verbesserten Wärmeübertragung zwischen Luft, die senkrecht zur Zeichenebene von Fig. 1 durch die Zwischenräume (2) hindurchgeblasen wird, und dem in den Flachrohren (1) strömenden Fluid.

Wie in Verbindung mit Fig. 2 genauer zu erkennen, ist jedes Flachrohr (1) an seinen beiden Stirnenden abgedichtet, z.B. mittels Anbringen eines Flachfalzes und gegebenenfalls zusätzlichem Dichtlöten. An beiden Endbereichen ist jedes Flachrohr (1) mit je einer durchgehenden Queröffnung (4a, 4b) versehen. Die Rohrendbereiche werden von je einem U-förmigen Distanzschuh (5) umgriffen. Zur Fertigung des Wärmeübertragers werden, wie in Fig. 2 durch die Pfeile angedeutet, zunächst auf jedes Flachrohr (1) die beiden Distanzschuhe (5) aufgesetzt und dann die so erhaltenen Distanzschuh-Flachrohr-Einheiten in einer Reihe aneinandergelegt, so daß sich benachbarte Distanzschuhe (5) berühren. Durch Löten oder ein anderes geeignetes Verbindungsverfahren werden dann die Distanzschuhe (5) über ihre sich berührenden Flächen fest mit-einander verbunden, wobei jeder Distanzschuh (5) fest mit dem umgriffenen Rohrendbereich verbunden ist, so daß sich ein starrer Rohrblockaufbau ergibt. Dieser wird längsseitig durch je ein Abschlußplattenelement (6a, 6b) abgeschlossen, an denen Befestigungselemente (7a, 7b, 7c, 7d) vorgesehen sind, mit denen der Rohrblock-Wärmeübertrager am gewünschten Montageort angebracht werden kann.

Zur Bildung von Anschlußkanälen entlang der beiden Rohrquerseiten sind die Distanzschuhe (5) mit Ausnahme zweier spezieller Trennungs-Distanzschuhe (5a, 5b) auf jeder ihrer beiden Hälften mit je einer Queröffnung (8) versehen. Die Distanz-schuh-Queröffnungen (8) fluchten beim fertiggestellten Rohrblockaufbau auf der jeweiligen Rohrquerseite untereinander und mit den zugehörgen Rohr-Queröffnungen (4a, 4b), wodurch ein jeweiliger, als Verteiler- oder Sammelkanal dienender Anschlußkanal gebildet ist. Um nun die getrennte Durchströmung des Rohrblockaufbaus mit zwei verschiedenen Fluiden zu ermöglichen, ist auf einer gewünschten Höhe des Rohrblocks anstelle der oben beschriebenen, normalen Distanzschuhe (5) ein spezielles Paar von Trennungs-Distanzschuhen (5a, 5b) vorgesehen, wie sie in Fig. 1 schraffiert markiert sind. Dies bedeutet, daß eines (1a) der Flachrohre mit diesen Trennungs-Distanzschuhen (5a, 5b) anstelle der normalen Distanzschuhe (5) versehen ist.

Die Trennungs-Distanzschuhe (5a, 5b) unterscheiden sich von den übrigen Distanzschuhen (5) dadurch, daß sie nur auf einer (5c) ihrer beiden Hälften (5c, 5d) mit einer Queröffnung versehen sind, während die andere Hälfte (5d) geschlossen ausgebildet ist, wie dies für einen (5b) der beiden Trennungs-Distanzschuhe in der Detailansicht von Fig. 3 zu erkennen ist. Dabei liegen die beiden geschlossenen Hälften (5d) der beiden Trennungs-Distanzschuhe (5a, 5b) innerhalb desselben Zwischenraums (2a) zweier benachbarter Flachrohre. Damit wird in einfacher Weise eine Teilung der Anschlußkanalstruktur auf jeder Rohrquerseite in zwei getrennte Anschlußkanäle (9a, 9b) erreicht, wie sie in Fig. 3 für eine Rohrquerseite teilweise gezeigt sind.

Mittels der beiden Trennungs-Distanzschuhe (5a, 5b) wird somit der Rohrblockaufbau in zwei Rohrblockabschnitte mit je einem Verteilerkanal auf der einen Rohrquerseite und einem zugehörigen Sammelkanal auf der anderen Rohrquerseite unterteilt, durch die zwei Fluide voneinander separiert hindurchgeführt werden können. Wie in Fig. 1 ersichtlich, sind für jeden der beiden Rohrabschnitte je ein nach außen führender Anschluß (10a, 10b; 11a, 11b) vorgesehen, von denen jeweils einer als Einlaß in den zugehörigen Verteilerkanal und der andere als Auslaß aus dem zugehörigen Sammelkanal fungieren. Beispielsweise kann der Wärmeübertrager von Fig. 1 als kombinierter Öl/Luft-Kühler zur gleichzeitigen Kühlung von Motoröl und Getriebeöl verwendet werden, indem durch den einen der beiden, durch die Trennungs-Distanzschuhe (5a, 5b) voneinander separierten Rohrblockabschnitte das zu kühlende Motoröl und durch den anderen Rohrblockabschnitt das zu kühlende Getriebeöl hindurchgeleitet werden und der gesamte Rohrblockaufbau mit Kühlluft angeströmt wird.

Wie aus Fig. 3 ersichtlich, bestimmen die Distanzschuhe (5, 5a, 5b) den Abstand benachbarter Flachrohre (1), der sich aus der doppelten Dicke einer Distanzschuhhälfte ergibt. Um die Trennungs-Distanzschuhe (5a, 5b) am fertigen Rohrblock leicht lokalisieren zu können, tragen sie eine spezielle, außenseitige Markierung (12), die an einer freibleibenden Stelle angeordnet ist und von einer entsprechenden Sensorik beispielsweise optisch erfaßt werden kann. Dabei kann die Markierung so gestaltet sein, daß an ihr ablesbar ist, welches die geschlossen ausgebildete Hälte (5d) des Trennungs-Distanzschuhs (5a, 5b) ist.

Die Aufteilung des Rohrblockaufbaus in zwei fluidgetrennte Rohrblockabschnitte kann auch durch alternative, erfindungsgemäße Gestaltungen erreicht werden. Beispielsweise können zwei sich auf den beiden Rohrquerseiten gegenüberliegende Trennungs-Distanzschuhe der oben beschriebenen Art vorgesehen sein, die gegeneinander in Rohrquerrichtung um einen Distanzschuh versetzt so angeordnet sind, daß ihre geschlossen ausgebildeten Hälften im gleichen Zwischenraum zwischen zwei benachbarten Flachrohren liegen.

Als weitere Alternative können anstelle der Distanzschuhe andersartige Distanzteile vorgesehen sein, welche die erforderlichen Distanzelemente zur gegenseitigen Beabstandung der Flachrohre bereitstellen. So könnten z.B. gelochte Plattenstücke als Distanzelemente zwischen die benachbarten Rohrendbereiche eingefügt und mit diesen dichtgelötet oder verklebt sein. Dabei ist dann je ein Paar von ungelochten Plattenstükken als Trennungs-Distanzelemente vorzusehen, welche die Funktion der Aufteilung des Rohrblocks in fluidgetrennte Abschnitte erfüllen.

Selbstverständlich können je nach Bedarf auch mehrere Paare von Trennungs-Distanzelementen, welche die erläuterte Aufteilungsfunktion besitzen, vorgesehen werden, um den Rohrblock in mehr als zwei fluidgetrennte Abschnitte aufteilen und eine entsprechende Anzahl von Fluiden voneinander getrennt hindurchströmen lassen zu können. Für die nicht außenliegenden Rohrblockabschnitte ist dann jeweils seitlich ein geeigneter Ein- und Auslaß für den betreffenden Verteiler- bzw. Sammelkanal einzubringen.

In einer weiteren Ausführungsform kann vorgesehen sein, daß die Rohre nicht wie beschrieben durch eine Falzung, sondern dadurch endseitig abgedichtet werden, daß die Distanzschuhe so auf die Flachrohre aufgesteckt werden, daß sie mit einer Hälfte in das Rohr eingreifen und mit diesem fluiddicht verbunden werden, z.B. durch Dichtlöten. Im fertiggestellten Rohrblockaufbau wechselt sich dann auf jeder Querseite jeweils eine Distanzschuhhälfte mit einer Flachrohrwandung sich berührend ab, wobei sie z.B. mittels Löten oder Kleben fest miteinander verbunden sind.

## Patentansprüche

1. Rohrblock-Wärmeübertrager mit
- einem Rohrblock aus mehreren, in einer Reihe in Querrichtung beabstandet nebeneinander angeordneten und wenigstens in ihren Endbereichen flach gestalteten Rohren (1),
- zwischen je zwei benachbarten, flachen Rohrendbereichen eingefügten und mit diesen fest verbundenen Distanzelementen (5, 5a, 5b) und
- jeweils wenigstens einem Anschlußkanal entlang jeder Rohrblockquerseite,
wobei
- die Rohre (1) endseitig abgedichtet und in ihren beiden Endbereichen mit Queröffnungen (4a, 4b) versehen sind, die mit Distanzelement-Queröffnungen anschlußkanalbildend in Verbindung stehen
**dadurch gekennzeichnet, daß**
- wenigstens ein Paar sich im gleichen Zwischenraum (2a) zwischen zwei benachbarten Rohren gegenüberliegender Trennungs-Distanzelemente (5a, 5b) geschlossen ohne durchgehende Queröffnung ausgebildet ist und dadurch auf jeder Rohrblockquerseite wenigstens zwei voneinander separierte Anschlußkanäle (9a, 9b) zur getrennten Durchströmung zugehöriger Rohrblockabschnitte mit mehreren Fluiden gebildet sind.

2. Rohrblock-Wärmeübertrager nach Anspruch 1, weiter **dadurch gekennzeichnet, daß** die Distanzelemente von aneinanderliegenden Hälften U-förmiger, die Rohrendbereiche umgreifender Distanzschuhe (5) gebildet sind, wobei die Trennungs-Distanzelemente (5a, 5b) aus Distanzschuhen bestehen, deren eine Hälfte (5d) geschlossen ausgebildet ist.

3. Rohrblock-Wärmeübertrager nach Anspruch 1 oder 2, weiter **dadurch gekennzeichnet, daß** die Trennungs-Distanzelemente (5a, 5b) auf ihren freiliegenden Außenseitenbereichen eine gegenüber derjenigen der übrigen Distanzelemente (5) unterschiedliche, sensierbare Gestaltung besitzen.

## Claims

1. A tube block heat exchanger with:
- a tube block consisting of a row of several transversely spaced adjacent tubes (1) that are flat at least in their end areas,
- spacers (5, 5a, 5b) in each case inserted between and affixed to two adjacent flat tube end areas, and
- at least one connection channel along each transverse side of the tube block,
whereby
- the ends of the tubes (1) are sealed, and both of their end areas are provided with transverse openings (4a, 4b) that in combination with spacer transverse openings form a connection channel,
**characterized in that**
- at least one pair of divider spacers (5a, 5b) lying opposite one another in the same gap (2a) between two adjacent tubes is closed without a continuous transverse opening and thus at least two separate connection channels (9a, 9b) are formed on each transverse side of the tube block so that several fluids can flow separately through associated tube block sections.

2. A tube block heat exchanger according to claim 1, further **characterized in that** the spacers are formed by adjacent halves of U-shaped spacer shoes (5) encompassing the tube end areas, whereby the divider spacers (5a, 5b) consist of spacer shoes whose one-half is closed.

3. A tube block heat exchanger according to claim 1 or 2, further **characterized in that** the exposed outside areas of the divider spacers (5a, 5b) possess in comparison to the other spacers (5) a different, sensor-identifiable form.

## Revendications

1. Bloc tubulaire échangeur de chaleur comportant :
◆ un bloc tubulaire constitué de plusieurs tubes (1) disposés l'un à côté de l'autre et à distance l'un de l'autre dans une rangée selon la direction transversale et de forme plate au moins dans leurs zones d'extrémité,
◆ des éléments écarteurs (5, 5a, 5b) insérés entre chaque fois deux zones voisines, plates, d'extrémité de tube et solidarisés avec ces zones et
◆ chaque fois au moins un canal de raccordement le long de chaque côté transversal du bloc tubulaire,
◆ dans lequel les tubes (1) sont rendus étanches du côté extrémité et présentent, dans leur deux zones d'extrémité, des ouvertures transversales (4, 4a, 4b) qui sont reliées, en formant un canal de raccordement, à des ouvertures transversales prévues sur l'élément écarteur,
**caractérisé par le fait qu'**au moins une paire d'éléments écarteurs de séparation (5a, 5b), situés en face l'un de l'autre dans le même espace intermédiaire (2a) entre deux tubes voisins, sont prévus fermés, sans ouverture transversale traversante et que de ce fait il se forme de chaque côté transversal du bloc tubulaire au moins deux canaux de raccordement (9a, 9b) qui sont séparés l'un de l'autre, pour que plusieurs fluides puissent parcourir séparément des tronçons de bloc tubulaire correspondants.

2. Bloc tubulaire échangeur de chaleur selon la revendication 1, **caractérisé en outre par le fait que** les éléments écarteurs sont formés de moitiés, situées l'une contre l'autre, de patins écarteurs (5) en forme de U, qui enserrent les zones d'extrémité des tubes, les éléments écarteurs de séparation (5a, 5b) étant constitués de patins écarteurs dont une moitié (5b) est prévue fermée.

3. Bloc tubulaire échangeur de chaleur selon la revendication 1 ou 2, **caractérisé en outre par le fait que** les éléments écarteurs de séparation (5a, 5b) possèdent, sur leurs zones latérales extérieures libres, une forme différente de celle des autres éléments écarteurs (5), pouvant être détectée.
